# EUROPÄISCHE PATENTANMELDUNG

(11) **EP 4 674 564 A1**
(43) Veröffentlichungstag der Anmeldung: **07.01.2026**
(21) Anmeldenummer: 25186832.9
(22) Anmeldetag: 02.07.2025
(51) Int. Cl.: B24B 35/00, B24B 41/06

(54) **FINISHVORRICHTUNG ZUR FINISHENDEN BEARBEITUNG EINES RINGFÖRMIGEN WERKSTÜCKS UND FINISHSYSTEM**

(30) Priorität: 05.07.2024 DE 102024119179
(71) Anmelder: Supfina Grieshaber GmbH & Co. KG, 77709 Wolfach (DE)
(72) Erfinder: Gaiser, Simon, 77736 Zell (DE); Sonntag, Daniel, 77756 Hausach (DE); Roser, Jürgen, 77716 Haslach (DE); Hacker, Stefan, 77709 Oberwolfach (DE); Harter, Thomas, 77756 Hausach (DE); Stephan, Marcus, 77716 Fischerbach (DE); Wöhrle, Michael, 77793 Gutach (DE); Schremp, Manfred, 77776 Bad Rippoldsau-Schapbach (DE); König, Raphael, 72250 Freudenstadt (DE); Lehmann, Werner, 77716 Fischerbach (DE); Schmid, Marco, 77756 Hausach (DE)
(74) Vertreter: DREISS Patentanwälte PartG mbB

(57) **Zusammenfassung**

Die Erfindung betrifft eine Finishvorrichtung (10) zur finishenden Bearbeitung eines ringförmigen Werkstücks, mit einem Finishwerkzeug (12) und mit einem Oszillationsantrieb (16) zum Antrieb des Finishwerkzeugs längs einer Oszillationsachse (18), mit einem Rotationsantrieb zum Antrieb des Werkstücks um eine Rotationsachse (52) und mit einer Auflageeinrichtung zur Auflage des Werkstücks auf einer horizontalen Auflageebene (88), wobei die Auflageeinrichtung mindestens eine Auflageeinheit (22, 24, 26) mit einem Rollenträger (38, 40, 42) aufweist, an welchem eine um eine Auflagerollenachse drehbare Auflagerolle zur Auflage einer Unterseite des Werkstücks angeordnet ist und an welchem eine um eine Anlagenrollenachse drehbare Anlagerolle zur Anlage gegen eine Umfangsfläche des Werkstücks angeordnet ist, wobei der Rollenträger (38, 40, 42) der Auflageeinheit (22, 24, 26) an einem Gestell gelagert und längs einer Rollenträger-Einstellachse (44, 46, 48) verschiebbar ist. Die Erfindung betrifft ferner ein Finishsystem.

## Beschreibung

Die Erfindung betrifft eine Finishvorrichtung zur finishenden Bearbeitung eines ringförmigen Werkstücks, mit einem Finishwerkzeug und mit einem Oszillationsantrieb zum Antrieb des Finishwerkzeugs längs einer Oszillationsachse, mit einem Rotationsantrieb zum Antrieb des Werkstücks um eine Rotationsachse und mit einer Auflageeinrichtung zur Auflage des Werkstücks auf einer horizontalen Auflageebene.

Aus der DE 10 2010 036 445 A1 ist eine Finishvorrichtung bekannt, bei welcher eine Auflageebene durch zwei V-förmige Kugelreihen und durch eine Referenzkugel definiert ist. Ferner weist die Finishvorrichtung jeweils an Schlitten gelagerte Andruckrollen auf. Diese Finishvorrichtung ermöglicht eine finishende Bearbeitung von ringförmigen Werkstücken mit unterschiedlichen Größen.

Der vorliegenden Erfindung liegt die Aufgabe zugrunde, eine Finishvorrichtung mit einem vereinfachten Aufbau vorzuschlagen.

Diese Aufgabe wird bei einer Finishvorrichtung der eingangs genannten Art erfindungsgemäß dadurch gelöst, dass die Auflageeinrichtung mindestens eine Auflageeinheit mit einem Rollenträger aufweist, an welchem eine um eine Auflagerollenachse drehbare Auflagerolle zur Auflage einer Unterseite des Werkstücks angeordnet ist und an welchem eine um eine Anlagenrollenachse drehbare Anlagerolle zur Anlage gegen eine Umfangsfläche des Werkstücks angeordnet ist, wobei der Rollenträger der Auflageeinheit an einem Gestell gelagert und längs einer Rollenträger-Einstellachse verschiebbar ist.

Die erfindungsgemäße Finishvorrichtung umfasst mindestens eine Auflageeinheit mit einem Rollenträger, der an einem Gestell gelagert ist und längs einer Rollenträger-Einstellachse verschiebbar ist. Der Rollenträger weist eine Auflagerolle auf, welche um eine Auflagerollenachse drehbar ist und zur Auflage einer Unterseite eines ringförmigen Werkstücks dient. An dem Rollenträger ist ferner eine Anlagerolle angeordnet, welche um eine Anlagerollenachse drehbar ist und welche zur Anlage gegen eine Umfangsfläche des Werkstücks dient. Bei einer solchen Umfangsfläche kann es sich wahlweise um eine nach radial außen weisende Umfangsfläche oder um eine nach radial innen weisende Umfangsfläche des Werkstücks handeln.

Die Anordnung sowohl einer Auflagerolle als auch einer Anlagerolle an einem gemeinsamen Rollenträger sowie die Verschiebbarkeit des Rollenträgers relativ zu einem Gestell längs einer Rollenträger-Einstellachse ermöglicht die Bereitstellung einer einfach aufgebauten und kompakten Auflageeinheit. Dies ist insbesondere bei Lagerringen für Großwälzlager vorteilhaft, welche vergleichsweise große Durchmesser aufweisen, wobei aber die Stirnflächen des Lagerrings (eine davon bildet die Unterseite des Werkstücks) und die an die Stirnflächen angrenzenden Umfangsflächen räumlich nah beieinander angeordnet sind. Somit kann der Rollenträger vergleichsweise kompakt ausgeführt werden, dessen Auflagerolle und dessen Anlagerolle zueinander benachbart angeordnet sein können.

Die Auflagerollenachse der Auflagerolle und die Anlagerollenachse der Anlagerolle sind zueinander winklig orientiert. Insbesondere ist die Auflagerollenachse horizontal orientiert und die Anlagerollenachse vertikal orientiert.

Der Rollenträger ist längs einer Rollenträger-Einstellachse an dem Gestell verschiebbar gelagert. In Abhängigkeit einer von dem Gestell bereitgestellten Führungslänge ist es möglich, die Auflageeinrichtung auf unterschiedlich große Werkstücke einzustellen.

Vorzugsweise ist die Rollenträger-Einstellachse parallel zu der Auflageebene orientiert. Auf diese Weise kann eine Höhenposition der Auflagerolle unabhängig von der Position des Rollenträgers längs der Rollenträger-Einstellachse beibehalten werden.

Es ist ferner bevorzugt, dass die Auflagerollenachse bezogen auf die Rotationsachse des Werkstücks radial orientiert ist. Dies ermöglicht ein querkraftfreies Abwälzen der Auflagerolle an der Unterseite des Werkstücks.

Es ist ferner bevorzugt, wenn die Anlagerollenachse bezogen auf die Auflageebene senkrecht orientiert ist. Dies ermöglicht ein querkraftfreies Abwälzen der Anlagerolle auf einer Umfangsfläche des Werkstücks.

Es ist möglich, dass die Auflagerolle ein zylindrisches oder ein balliges Auflageprofil aufweist und/oder dass die Anlagerolle ein zylindrisches oder balliges Anlageprofil aufweist. Zylindrische Profile ermöglichen einen Kontakt mit dem Werkstück längs einer Kontaktlinie; ballige Profile ermöglichen einen Kontakt mit dem Werkstück in einem Kontaktpunkt und gehen daher mit einer vergleichsweise erhöhten Kontaktkraft einher, bieten aber den Vorteil einer sehr genauen Definition der Auflageebene und einer entsprechend genauen Positionierung des Werkstücks.

Es ist möglich, dass die Auflagerollenachse und die Anlagerollenachse relativ zueinander unbewegbar sind. Es ist jedoch bevorzugt, dass die Anlagerolle an einem Anlagerollenhalter gelagert ist, das längs einer Anlagerollen-Einstellachse verschiebbar ist. Dies ermöglicht eine besonders einfache Anpassung einer Auflageeinheit zur Positionierung der Anlagerolle wahlweise an eine nach radial außen weisende Umfangsfläche des Werkstücks oder an eine nach radial innen weisende Umfangsfläche des Werkstücks.

Ein einfacher und kompakter Aufbau ergibt sich auch dann, wenn die Anlagerollen-Einstellachse parallel zu der Auflagerollenachse orientiert ist.

Eine weiter vereinfachte Anpassung einer Position des Anlagerollenlagers ergibt sich, wenn das Anlagerollenlager mit einem Anlagerollenlagerantrieb längs der Anlagerollen-Einstellachse antreibbar ist. Der Anlagerollenlagerantrieb ist vorzugsweise ebenfalls an dem Rollenträger angeordnet.

Es ist denkbar, dass ein Rotationsantrieb zur Rotation des Werkstücks um dessen Rotationsachse separat bereitgestellt ist. Es ist jedoch bevorzugt, dass zur Bereitstellung des Rotationsantriebs die Auflagerolle mit einem Auflagerollenantrieb um die Auflagerollenachse antreibbar ist und/oder die Anlagerolle mit einem Anlagerollenantrieb um die Anlagerollenachse antreibbar ist.

Für eine einfache Einrichtung der Finishvorrichtung und eine Anpassung an geänderte Werkstückdurchmesser ist es bevorzugt, wenn der Rollenträger mit einem Rollenträgerantrieb längs der Rollenträger-Einstellachse antreibbar ist.

Besonders bevorzugt ist es, wenn die Auflageeinrichtung drei zueinander versetzt angeordnete Auflageeinheiten umfasst. Dabei definieren die drei Auflagerollen der drei Auflageeinheiten die Lage und Orientierung der Auflageebene.

Bei einer Verwendung von drei Auflageeinheiten ist es bevorzugt, wenn eine erste Auflageeinheit eine erste Rollenträger-Einstellachse aufweist, wenn eine zweite Auflageeinheit eine zweite Rollenträger-Einstellachse aufweist, wenn eine dritte Auflageeinheit eine dritte Rollenträger-Einstellachse aufweist, und wenn nur eine Rollenträger-Einstellachse der drei Rollenträger-Einstellachsen bezogen auf die Rotationsachse des Werkstücks radial orientiert ist. Dies ermöglicht es, die radial orientierte Rollenträger-Einstellachse als Zustellachse für eine Zustellung der zugehörigen Anlagerolle zu verwenden.

Für einen besonders kompakten Aufbau ist es ferner bevorzugt, dass sich gedachte Verlängerungen der beiden anderen Rollenträger-Einstellachsen in einem zu der Rotationsachse des Werkstücks versetzten Bereich schneiden. Dieser zu der Rotationachse des Werkstücks versetzte Bereich kann auch außerhalb einer Umfangsfläche des Werkstücks liegen, beispielsweise in einem Arbeitsbereich des Finishwerkzeugs, in welchem eine Wirkfläche des Finishwerkzeugs an dem Werkstück anliegt.

Die Erfindung betrifft ferner ein Finishsystem, das eine vorstehend erörterte Finishvorrichtung umfasst und ferner ein zu finishendes oder gefinishtes ringförmiges Werkstück.

Bei dem Werkstück handelt es sich vorzugsweise um einen Lagerring für ein Großwälzlager. Großwälzlager dieser Art werden insbesondere bei Windkraftwerken verwendet.

Weitere Merkmale und Vorteile der Erfindung sind Gegenstand der nachfolgenden Beschreibung eines bevorzugten Ausführungsbeispiels.

In der Zeichnung zeigt:
- Fig. 1: eine Draufsicht einer Ausführungsform einer Finishvorrichtung mit einem Finishwerkzeug, einem Oszillationsantrieb und mit drei Auflageeinheiten, welche jeweils ein Gestell und einen Rollenträger umfassen;
- Fig. 2: eine Draufsicht des Finishwerkzeugs, des Oszillationsantriebs, der Rollenträger der Finishvorrichtung gemäß Fig. 1 und eines schematisch dargestellten, ringförmigen Werkstücks;
- Fig. 3: eine Draufsicht eines der Rollenträger in Alleinstellung;
- Fig. 4: eine Vorderansicht des Rollenträgers gemäß Fig.3;
- Fig. 5: eine Seitenansicht einer Auflageeinheit mit einem Rollenträger;
- Fig. 6: eine schematische Schnittdarstellung eines ringförmigen Werkstücks, das mit einer Unterseite auf einer Auflagerolle eines der Rollenträger aufliegt und das mit einer nach radial außen weisenden Umfangsfläche an einer Anlagerolle des Rollenträgers anliegt; und
- **Fig.** 7: eine der **Fig.** 6 entsprechende Darstellung, wobei das Werkstück mit einer nach radial innen weisenden Umfangsfläche an der Anlagerolle des Rollenträgers anliegt.

Eine Ausführungsform einer Finishvorrichtung ist in der Zeichnung insgesamt mit dem Bezugszeichen 10 bezeichnet. Die Finishvorrichtung 10 umfasst ein Finishwerkzeug 12, beispielsweise in Form eines Finishsteins. Der Finishwerkzeug 12 ist an einem Halter 14 gehalten und mittels eines Oszillationsantriebs 16 längs einer Oszillationsachse 18 oszillierend antreibbar. Während der finishenden Bearbeitung eines Werkstücks liegt eine Wirkfläche 20 des Finishwerkzeugs 12 an einer finishend zu bearbeitenden, rotierenden Werkstückfläche eines Werkstücks an, wobei die Wirkfläche 20 parallel zu der Oszillationsachse 18 hin- und herbewegt wird. Auf diese Weise wird eine für das Finishverfahren charakteristische Kreuzschliffstruktur erzeugt.

Die Finishvorrichtung 10 umfasst ferner drei Auflageeinheiten 22, 24, 26, welche jeweils auf einer bodenseitigen Aufstellfläche 28 (vergleiche Figur 5) aufgestellt sind.

Die Auflageeinheiten 22, 24, 26 weisen jeweils ein Gestell 30 zur Aufstellung auf der Aufstellfläche 28 auf. An einer Oberseite des Gestells 30 ist eine Führungsplatte 32 angeordnet, die zur Anordnung mindestens einer Längsführung 34, 36 dient.

Die Längsführungen 34, 36 dienen zur Führung jeweiliger Rollenträger 38, 40, 42. Somit ist ein erster Rollenträger 38 der ersten Auflageeinheit 22 längs einer ersten Rollenträger-Einstellachse 44 verschiebbar, ein zweiter Rollenträger 40 der zweiten Auflageeinheit 24 längs einer zweiten Rollenträger-Einstellachse 46 verschiebbar und ein dritter Rollenträger 42 der dritten Auflageeinheit 26 längs einer dritten Rollenträger-Einstellachse 48 verschiebbar.

Die drei Rollenträger 38, 40, 42 sind zueinander versetzt angeordnet, derart, dass sie zueinander versetzte Bereiche eines finishend zu bearbeitenden Werkstücks 50 abstützen (vergleiche Fig. 2).

Dem Werkstück 50 ist eine zentrale Rotationsachse 52 zugeordnet, welcher einer zentralen Achse des Werkstücks 50 entspricht. Das Werkstück 50 weist eine nach radial außen weisende Umfangsfläche 54 und eine nach radial innen weisende Umfangsfläche 56 auf, vergleiche Figuren 6 und 7. Das Werkstück 50 weist ferner eine bezogen auf die Schwerkraftrichtung nach unten weisende Unterseite 58 auf, welche während der finishenden Bearbeitung einer der Umfangsflächen 54, 56 des Werkstücks 50 von nachfolgend beschriebenen Bauteilen der Rollenträger 38, 40, 42 abgestützt wird. Das Werkstück 50 weist ferner eine der Unterseite 58 abgewandte Oberseite 60 auf.

Das Werkstück 50 ist in der Figur 2 schematisch und durchsichtig dargestellt, um die Relativlage der Umfangsflächen 54 und 56 zu nachfolgend beschriebenen Bauteilen der Rollenträger 38, 40, 42 veranschaulichen zu können.

Nachfolgend wird der Aufbau der Rollenträger 38, 40, 42 unter Bezugnahme auf die Figuren 3 bis 5 beschrieben. Die Rollenträger 38, 40, 42 weisen jeweils eine Grundplatte 62 auf, welche an der mindestens einen Führung 34, 36 einer jeweiligen Führungsplatte 32 geführt ist.

Auf der Grundplatte 62 ist ein Auflagerollenlager 64 angeordnet, welches zur Lagerung einer Auflagerolle 66 dient, die um eine Auflagerollenachse 68 drehbar ist. Ferner ist zum Antrieb der Auflagerolle 66 um die Auflagerollenachse 68 ein Auflagerollenantrieb 70 vorgesehen.

Die Auflagerolle 66 ist auch in Figuren 6 und 7 dargestellt. Die Auflagerolle 66 kann ein zylindrisches Auflageprofil 72 oder ein balliges Auflageprofile 72 aufweisen.

Die Grundplatte 62 dient ferner zur Anordnung eines Anlagerollenlagers 74, mittels welchem eine Anlagerolle 76 um eine Anlagerollenachse 78 drehbar gelagert ist. Zum Antrieb der Anlagerolle 76 um die Anlagerollenachse 78 ist ein Anlagerollenantrieb 80 vorgesehen.

Das Anlagerollenlager 74 ist längs einer Anlagerollen-Einstellachse 82 verschiebbar. Optional ist ein Anlagerollenlagerantrieb 84 vorgesehen, der zum Antrieb des Anlagerollenlagers 74 längs der Anlagerollen-Einstellachse 82 dient.

Das Anlagerollenlager 74 weist Verbindungsstege 86 auf, welche sich parallel zu der Anlagerollenachse 78 erstrecken. Die Verbindungsstege 86 sind auf einander gegenüberliegenden Seiten der Anlagerollen-Einstellachse 82 angeordnet, sodass die Anlagerolle 76 längs der Anlagerollen-Einstellachse 82 gesehen freigestellt ist. Dies hat den Vorteil, dass die Anlagerolle 76 wahlweise in Anlage mit der nach radial außen weisenden Umfangsfläche 54 des Werkstücks 50 oder mit der nach radial innen weisenden Umfangsfläche 56 des Werkstücks 50 gebracht werden kann (vergleiche Figuren 6 und 7).

Die drei Auflageeinheiten 22, 24, 26 bilden gemeinsam eine Auflageeinrichtung zur Definition einer horizontalen Auflageebene 88, vergleiche Figur 1 und 4.

Sofern die Auflagerolle 66 ein zylindrisches Auflageprofil 72 aufweist, stützt eine solche Auflagerolle 66 die Unterseite 58 des Werkstücks 50 entlang einer Auflagelinie 90 ab, siehe beispielhaft die Auflagerolle 66 des ersten Rollenträgers 38 in Figur 2. Wenn das Auflageprofil 72 ballig ausgeführt ist, stützt eine Auflagerolle 66 die Unterseite 68 des Werkstücks 50 in nur einem Auflagepunkt 92 ab, siehe beispielhaft die Auflagerolle 66 des zweiten Rollenträgers 40 in Figur 2. Entsprechende Anlagelinien oder -punkte ergeben sich auch bei einem zylindrischen Anlageprofil 94 oder einem balligen Anlageprofil 94 der Anlagerollen 76, vergleiche Figuren 6 und 7.

Zur finishenden Bearbeitung eines Werkstücks 50 liegt dieses mit seiner Unterseite 58 auf den drei Auflagerollen 66 der drei Rollenträger 38, 40, 42 auf. Die drei Anlagerollen 76 der drei Rollenträger 38, 40, 42 liegen an einer der Umfangsflächen 54 oder 56 des Werkstücks 50 an. Ein Rotationsantrieb zur Rotation des Werkstücks 50 um die Rotationsachse 52 wird durch den mindestens einen Auflagerollenantrieb 70 und/oder durch den mindestens einen Anlagerollenantrieb 80 bereitgestellt.

Es ist möglich, dass das Finishwerkzeug 12 einen vergleichsweise kleinen Arbeitsbereich 96 aufweist und dass eine Anpassung der Finishvorrichtung 10 an Werkstücke 50 mit unterschiedlichen Durchmessern ausschließlich oder zumindest im Wesentlichen durch eine Verstellung der Position der Rollenträger 38, 40, 42 entlang der jeweiligen Rollenträger-Einstellachsen 44, 46, 48 erfolgt.

Es ist bevorzugt, dass nur eine der Rollenträger-Einstellachsen bezogen auf die Rotationsachse 52 des Werkstücks 50 in radialer Richtung verläuft, siehe beispielhaft die Darstellung der dritten Auflageeinheit 26 mit Rollenträger 42 in der Figur 1. Die gedachten Verlängerungen der Rollenträger-Einstellachsen 46 und 48 der ersten beiden Auflageeinheiten 22 und 24 schneiden sich in einem Bereich, der zu der Rotationsachse 52 des Werkstücks 50 versetzt ist. Beispielsweise schneiden sich diese gedachten Verlängerungen in dem Arbeitsbereich 96 des Finishwerkzeugs 12.

Zur Positionierung eines Werkstücks 50 relativ zu den Auflagerollen 66 und den Anlagerollen 76 ist es möglich, dass der Rollenträger 38 der ersten Auflageeinheit 22 und der Rollenträger 40 der zweiten Auflageeinheit 24 fest vorpositioniert werden, dass anschließend das Werkstück 50 vorpositioniert wird und dass anschließend der Rollenträger 42 der dritten Auflageeinheit 26 längs der Rollenträger-Einstellachse 48 in radialer Richtung auf die Rotationsachse 52 des Werkstücks 50 zugestellt wird, bis die Anlagerolle 78 des dritten Rollenträgers 42 in Anlage mit einer der Umfangsflächen 54, 56 des Werkstücks 50 gelangt. Abschließend wird derselbe Rollenträger 42 in derselben Richtung geringfügig weiter zugestellt, um eine Zustellkraft zu erzeugen, welche das Werkstück 50 zwischen den drei Anlagerollen 78 einspannt.

Für eine Zustellung beispielsweise des dritten Rollenträgers 42 längs der dritten Rollenträger-Einstellachse 48 ist ein Rollenträgerantrieb 98 vorgesehen, der in Figur 1 schematisch dargestellt ist. Es versteht sich, dass ein solcher Rollenträgerantrieb 98 auch an der ersten Auflageeinheit 22 und/oder an der zweiten Auflageeinheit 24 angeordnet sein kann, um den ersten Rollenträger 38 und/oder um den zweiten Rollenträger 40 längs der jeweiligen Rollenträger-Einstellachsen 44, 46 anzutreiben.

## Patentansprüche

1. Finishvorrichtung (10) zur finishenden Bearbeitung eines ringförmigen Werkstücks (50), mit einem Finishwerkzeug (12) und mit einem Oszillationsantrieb (16) zum Antrieb des Finishwerkzeugs (12) längs einer Oszillationsachse (18), mit einem Rotationsantrieb zum Antrieb des Werkstücks (50) um eine Rotationsachse (52) und mit einer Auflageeinrichtung zur Auflage des Werkstücks (50) auf einer horizontalen Auflageebene (88), **dadurch gekennzeichnet, dass** die Auflageeinrichtung mindestens eine Auflageeinheit (22, 24, 26) mit einem Rollenträger (38, 40, 42) aufweist, an welchem eine um eine Auflagerollenachse (68) drehbare Auflagerolle (66) zur Auflage einer Unterseite (58) des Werkstücks (50) angeordnet ist und an welchem eine um eine Anlagenrollenachse (78) drehbare Anlagerolle (76) zur Anlage gegen eine Umfangsfläche (54, 56) des Werkstücks (50) angeordnet ist, wobei der Rollenträger (38, 40, 42) der Auflageeinheit (22, 24, 26) an einem Gestell (30) gelagert und längs einer Rollenträger-Einstellachse (44, 46, 48) verschiebbar ist.

2. Finishvorrichtung (10) nach Anspruch 1, **dadurch gekennzeichnet, dass** die Rollenträger-Einstellachse (44, 46, 48) parallel zu der Auflageebene (88) orientiert ist.

3. Finishvorrichtung (10) nach einem der vorstehenden Ansprüche, **dadurch gekennzeichnet, dass** die Auflagerollenachse (68) bezogen auf die Rotationsachse (52) des Werkstücks (50) radial orientiert ist.

4. Finishvorrichtung (10) nach einem der vorstehenden Ansprüche, **dadurch gekennzeichnet, dass** die Anlagenrollenachse (78) bezogen auf die Auflageebene (88) senkrecht orientiert ist.

5. Finishvorrichtung (10) nach einem der vorstehenden Ansprüche, **dadurch gekennzeichnet, dass** die Auflagerolle (66) ein zylindrisches oder ein balliges Auflageprofil (72) aufweist und/oder dass die Anlagerolle (76) ein zylindrisches oder balliges Anlageprofil (94) aufweist.

6. Finishvorrichtung (10) nach einem der vorstehenden Ansprüche, **dadurch gekennzeichnet, dass** die Anlagerolle (76) an einem Anlagerollenlager (74) gelagert ist, das längs einer Anlagerollen-Einstellachse (82) verschiebbar ist.

7. Finishvorrichtung (10) nach Anspruch 6, **dadurch gekennzeichnet, dass** die Anlagerollen-Einstellachse (82) parallel zu der Auflagerollenachse (68) orientiert ist.

8. Finishvorrichtung (10) nach Anspruch 6 oder 7, **dadurch gekennzeichnet, dass** das Anlagerollenlager (74) mit einem Anlagerollenlagerantrieb (84) längs der Anlagerollen-Einstellachse (82) antreibbar ist.

9. Finishvorrichtung (10) nach einem der vorstehenden Ansprüche, **dadurch gekennzeichnet, dass** zur Bereitstellung des Rotationsantriebs die Auflagerolle (66) mit einem Auflagerollenantrieb (70) um die Auflagerollenachse (68) antreibbar ist und/oder die Anlagerolle (76) mit einem Anlagerollenantrieb (80) um die Anlagenrollenachse (78) antreibbar ist.

10. Finishvorrichtung (10) nach einem der vorstehenden Ansprüche, **dadurch gekennzeichnet, dass** der Rollenträger (38, 40, 42) mit einem Rollenträgerantrieb längs der Rollenträger-Einstellachse (44, 46, 48) antreibbar ist.

11. Finishvorrichtung (10) nach einem der vorstehenden Ansprüche, **dadurch gekennzeichnet, dass** die Auflageeinrichtung drei zueinander versetzt angeordnete Auflageeinheiten (22, 24, 26) umfasst.

12. Finishvorrichtung (10) nach Anspruch 11, **dadurch gekennzeichnet, dass** eine erste Auflageeinheit (22) eine erste Rollenträger-Einstellachse (44) aufweist, dass eine zweite Auflageeinheit (24) eine zweite Rollenträger-Einstellachse (46) aufweist, dass eine dritte Auflageeinheit (26) eine dritte Rollenträger-Einstellachse (48) aufweist, und dass nur eine Rollenträger-Einstellachse (48) der drei Rollenträger-Einstellachsen (44, 46, 48) bezogen auf die Rotationsachse (52) des Werkstücks (50) radial orientiert ist.

13. Finishvorrichtung (10) nach Anspruch 12, **dadurch gekennzeichnet, dass** sich gedachte Verlängerungen der beiden anderen Rollenträger-Einstellachsen (44, 46) in einem zu der Rotationsachse (52) des Werkstücks (50) versetzten Bereich schneiden.

14. Finishsystem, umfassend eine Finishvorrichtung (10) nach einem der vorstehenden Ansprüche und ein zu finishendes oder gefinishtes ringförmiges Werkstück (50).

15. Finishsystem nach Anspruch 14, **dadurch gekennzeichnet, dass** das Werkstück (50) ein Lagerring für Großwälzlager ist.
